# EUROPÄISCHE PATENTSCHRIFT

(11) **EP 1 351 879 B1**
(45) Veröffentlichungstag und Bekanntmachung des Hinweises auf die Patenterteilung: **29.11.2006**
(21) Anmeldenummer: 02708269.2
(22) Anmeldetag: 10.01.2002
(51) Int. Cl.: B66F 9/22

(54) **GABELSTAPLER MIT STEUERVORRICHTUNG**
FORK LIFT WITH CONTROL DEVICE
CHARIOT ELEVATEUR A FOURCHE AVEC DISPOSITIF DE COMMANDE

(30) Priorität: 15.01.2001 DE 10102409
(43) Veröffentlichungstag der Anmeldung: 15.10.2003
(73) Patentinhaber: Hydac Fluidtechnik GmbH, 66280 Sulzbach/Saar (DE)
(72) Erfinder: BRUCK, Peter, 66482 Zweibrücken (DE)
(74) Vertreter: Bartels, Martin Erich Arthur
(86) Internationale Anmeldenummer: PCT/EP2002/000155
(87) Internationale Veröffentlichungsnummer: WO 2002/055426

(56) Entgegenhaltungen:
- EP-A- 0 743 460
- DE-A- 4 239 321
- DE-C- 3 708 143

## Beschreibung

Die Erfindung betrifft einen Gabelstapler mit einer Steuervorrichtung, gemäß den Merkmalen des Oberbegriffes des Patentanspruches 1. Ein solcher Gabelstapler ist aus DE 42 39 321 A bekannt.

Das proportionale Lastabsenken von Lastgabeln bei Gabelstaplern wird häufig von Sitzventilen mit stetigem Öffnungsverhalten mit veranlaßt. Die dahingehenden Sitzventile können direkt betätigt oder vorgesteuert sein. Der Einsatz von Sitzventilen ist insbesondere deshalb geboten, weil von den Gabelstapler-Herstellern ein sog. "staplerdichtes" Lasthalten gefordert wird, welches nur sehr geringe Leckagen zuläßt. Durch das Vermeiden von Leckagen im hydraulischen Kreis ist sichergestellt, daß die Lastgabel mit oder ohne Beladung sich nicht eigenmächtig absenken kann, was ein Sicherheitsproblem darstellen würde. Eine lastunabhängige Maximal-Volumenstrombegrenzung wird bei den bekannten Lösungen von einem in Reihe mit den anderen Komponenten des hydraulischen Kreises geschalteten Konstant-Volumenstromregler übernommen.

Die dahingehend bekannten Steuervorrichtungen sind insofern nachteilig, als beim Absenken der Lastgabel ohne Last nur das Eigengewicht der bewegten Teile, insbesondere in Form der Lastgabel, am Hubmast zur Verfügung steht, um das Hydrauliköl vom Arbeitszylinder (Plunger-Zylinder) zurück zum Tank als Bestandteil des hydraulischen Kreises zu fördern. Bei bestimmten Hubmastausführungen kann der Druck am Zylinder auf Werte < 8 bar abfallen.

Je mehr Komponenten nun beim Absenken durchströmt werden müssen, desto geringer wird der sich einstellende Volumenstrom ausfallen. Dabei stellt der bekannte Konstant-Volumenstromregler eine besonders große Hürde dar, weil seine Blende so klein gewählt werden muß, daß sich eine Regeldruckdifferenz von mindestens 7 bar einstellen kann. Kleinere Regeldrücke würden zu instabilem Verhalten im hydraulischen Kreis der Arbeits-einrichtung führen und können gleichfalls aus Sicherheitsgründen nicht hingenommen werden. Ein weiteres Problem stellt die vom Kunden geforderte fallende Kennlinie für den Volumenstromregler dar. So soll aus Sicherheits- und Praktikabilitätsgründen gewährleistet sein, daß mit größer werdender Last die Senkgeschwindigkeit geringer ausfallen soll. Wird dies bei den bekannten Steuervorrichtungen über den Konstant-Volumenstromregler durchgeführt, führt dies gleichfalls prinzipiell zu einer erhöhten Instabilität innerhalb des hydraulischen Kreises.

Durch die DE 37 08 143 C1 ist eine Sicherheitsschaltung für den Steuerkreis eines Krafthebers bekannt, bei dem mittels eines Steuerventils in Abhängigkeit von der Druckdifferenz zweier anliegender Steuerleitungen die Lage des Hubzylinders auf einen Sollwert eingestellt wird, wobei der Druck in einer Steuerleitung von einem Lageaufnehmer und das Druckniveau in den Steuerleitungen von einem Sollwertgeber beeinflußt wird. Es ist eine Steuerschaltung vorgesehen, mit der beim Abschalten des Druckmittel-Versorgungskreises die Ansteuerung der Arbeitskammer des Krafthebers vom Steuerventil entkoppelt und dieser Schaltzustand nach dem Hochfahren des Druckmittel-Versorgungskreises so lange aufrecht erhalten wird, bis der am Sollwertgeber eingestellte Sollwert an den Lageistwert herangeführt ist. Auf diese Weise wird zuverlässig vermieden, daß sich ein am Traktor angebautes Arbeitsgerät nach dem Anlassen des Traktors unbeabsichtigt hebt oder senkt, weil versehentlich eine Verstellung des Sollwertgebers im ausgeschalteten Zustand des Druckmittel-Versorgungskreises stattgefunden hat. Beschädigungen und Unfälle werden dadurch ausgeschlossen. Bei der bekannten Lösung ist jedoch das Absenkverhalten der Arbeitseinrichtung ähnlich ungünstig wie bei den vorstehend beschriebenen technischen Lösungen auf diesem Gebiet.

Durch die DE 42 39 321 A ist ein elektrohydraulisches Hubmodul, insbesondere für Gabelstapler bekannt, mit einem zwischen einer Druckquelle und einer Verbraucherleitung vorgesehenen Magnetschaltventil für die Hubsteuerung eines über die Verbraucherleitung einseitig gegen Last beaufschlagbaren Hydroverbrauchers, und mit einem in einer von der Verbraucherleitung abzweigenden Ablaßleitung vorgesehenen, elektrisch betätigbaren Zweiwegestromregler für die Senksteuerung, der in der Ablaßleitung eine einstellbare Meßblende und eine Druckwaage aufweist, wobei die Druckwaage entweder stromauf der Meßblende oder stromab der Meßblende angeordnet ist. Die Druckwaage soll staplerdicht sein und ist derart ausgebildet, daß sie bei gegen Null gehender Durchflußmenge im Zweiwegestromregler eine Druckdifferenz über der Meßblende aufrechterhält, die in etwa der Kraft der Regelfeder der Druckwaage entspricht, wobei auch bei gegen Null gehender Durchflußmenge der Gesamtleckagestrom mittels der Druckwaage geregelt ist.

Bei der bekannten gattungsgleichen Lösung wird demgemäß ein hydraulisch vorsteuerbares Proportional-Drosselventil mit einem Proportional-Druckregelventil angesteuert. Die Druckdifferenz über dieses Drosselventil, das Leckage behaftet ist, wird mit Hilfe der in Reihe geschalteten Druckwaage konstant gehalten, so daß ein lastunabhängiges Senken gewährleistet ist. Jedoch wird bei der bekannten Lösung der Senkvolumenstrom über zwei in Reihe geschaltete Ventile geführt, was beim Senken ohne Last zu relativ langsamen Senkgeschwindigkeiten führt.

Ausgehend von diesem Stand der Technik liegt daher der Erfindung die Aufgabe zugrunde, die bekannten Lösungen dahingehend zu optimieren, daß ein verbessertes Absenkverhalten für die Arbeitseinrichtung einer Arbeitsmaschine, in Form der Lastgabel eines Gabelstaplers erreicht ist und dennoch die gewünschten Stabilitätskriterien für den hydraulischen Kreis erfüllt sind. Eine dahingehende Aufgabe löst ein Gabelstapler mit Steuervorrichtung mit den Merkmalen des Patentanspruches 1 in seiner Gesamtheit.

Dadurch, daß gemäß dem kennzeichnenden Teil des Patentanspruches 1 die Druckwaage in einem Vorsteuerkreis des hydraulischen Kreises angeordnet und die Druckdifferenz der Blende derart überwacht, daß mit Erreichen einer vorgebbaren Regeldruckdifferenz im hydraulischen Kreis die Druckwaage den Vorsteuerdruck für das Steuerventil derart begrenzt, daß dieses eine Regelposition einnimmt zum Einhalten des Maximal-Volumenstroms, sind die bisher bekannte Stromregelventile im Hauptstrom durch die Druckwaage im Vorsteuerkreis ersetzt, die nur für geringe Volumeströme ausgelegt zu sein braucht.

Damit ist das Regelsystem mit einfachen und kostengünstigen Komponenten realisierbar, die im übrigen auch funktionssicher im Betrieb sind und ein stabiles Regelverhalten ermöglichen. Ferner kann mit der erfindungsgemäßen Lösung der Volumenstrom beim Senken der Arbeitseinrichtung in Form einer Lastgabel auch ohne Beladung deutlich gesteigert werden, so daß es beim Absenken nicht zu Hemmnissen im Betrieb kommen kann. Im übrigen wird erreicht, daß bei gleichem Vorsteuerdruck der sich einstellende Senkvolumenstrom mit größer werdender Last absinkt. Dies hat eine Systemcharakteristik zur Folge, mit der erreicht ist, daß die Bedienperson des Gabelstaplers mit größer werdender Last mehr Verstellweg zum Erreichen der gleichen Senkgeschwindigkeit für die Lastgabel benötigt. Das dahingehend degressive Ansteuerverhalten durch die Bedienperson ist aus Sicherheitsgründen gewünscht und wird mit der erfindungsgemäßen Steuervorrichtung ohne weiteres erreicht.

Die erfindungsgemäße Vorrichtung nutzt ein von einem Proportionaldruckminderer vorgesteuertes Sitzventil als Regelblende für eine im System integrierte Maximal-Volumenstrombegrenzung aus. Vorzugsweise kann dabei als Meßblende eine im Steuerblock der Arbeitseinrichtung eingeschraubte Meßdüse verwendet werden, welche auf eine Regeldruckdifferenz von nur 3 bis 4 bar bei Nennvolumenstrom auszulegen ist. Die Druckdifferenz der Meßdüse wird dabei von der Druckwaage im Vorsteuerkreis des genannten Sitzventils überwacht, wobei bei Erreichen des Regeldifferenzdruckes die Druckwaage öffnet und damit den maximalen Vorsteuerdruck des Sitzventils begrenzt. Der jeweilige Hub des Sitzventils nimmt dann eine Regelposition zum Einhalten des Maximal-Volumenstromes ein.

Weitere vorteilhafte Ausführungsformen sind Gegenstand der weiteren Unteransprüche.

Im folgenden wird die erfindungsgemäße Gabelstaplerlösung mit Steuervorrichtung anhand der Zeichnung näher erläutert. Dabei zeigen in prinzipieller und nicht maßstäblicher Darstellung die
- Fig.1: die Schaltanordnung der Steuervorrichtung anhand eines Schaltplans und die
- Fig.2: das Verhalten des jeweiligen Senkvolumenstromes Vₛ bei konstantem Vorsteuerdruck pₛ (Isobaren);
- Fig.3: die Schaltanordnung einer geänderten Ausführungsform der Steuervorrichtung nach der Fig.1.

Die erfindungsgemäße Vorrichtung verfügt über einen an sich geschlossenen hydraulischen Kreis 10 mit einer Hydropumpe P für die Fluid- und Druckversorgung sowie mit einem Tank T für die Fluidspeicherung. An den hydraulischen Kreis 10 ist eine als Ganzes mit 12 bezeichnete Arbeitseinrichtung angeschlossen, die einen üblichen Arbeitszylinder 14 aufweist zum Heben und Senken einer Lastgabel 16 eines nicht näher dargestellten Gabelstaplers üblicher Bauart. Die Lastgabel 16 kann auf ihrer Oberseite mit einer Beladung 18 versehen sein. Die Hebe- und Senkrichtung der Lastgabel 16 ist in der Fig.1 mit Pfeilen 20 wiedergegeben. Wird das Hubventil 22 angesteuert, schaltet dies durch und über die Hydropumpe P und bei geöffnetem Rückschlagventil 24 wird unter Druck in den Arbeitszylinder 14 das Hydraulikmedium eingespeist und derart die Lastgabel 16 mit ihrer Beladung 18 angehoben.

Die Steuervorrichtung ist mit einer Ventilsteuereinheit versehen, die beim Absenken der Lastgabel 16 unter der Beladung 18 eine Regelposition einnimmt, bei der ein vorgebbarer Maximat-Votumenstrom im hydraulischen Kreis 10 eingehalten ist. Hierfür ist die Ventilsteuereinheit mit einer Druckwaage 26 versehen, die mit Erreichen einer vorgebbaren Regeldruckdifferenz im hydraulischen Kreis 10 den Vorsteuerdruck für ein Steuerventil 28 derart begrenzt, daß dieses eine Regelposition einnimmt zum Einhalten des Maximal-Volumenstromes. Die Druckwaage 26 mit ihren beiden Steueranschlüssen 30 und 32 ist vor und hinter einer Meßblende 34 an den hydraulischen Kreis 10 angeschlossen, wobei die Meßblende 34 die genannte Regeldruckdifferenz zum Ansteuern der Druckwaage 26 liefert. Die Meßblende 34 selbst ist in den hydraulischen Kreis 10 zwischen der Arbeitseinrichtung 12 und dem Steuerventil 28 geschaltet.

Das Steuerventil 28 ist von einem Proportionaldruckminderer 36 ansteuerbar, der mit seinem Ausgang 38 an den Vorsteuerkreis 40 des Steuerventils 28 angeschlossen ist. Aufgabe der Druckwaage 26 ist es, den Vorsteuerdruck beim Erreichen der Regeldruckdifferenz an der Meßblende 34 zu begrenzen. Des weiteren ist der Eingang 42 des Proportionaldruckminderers 36 an eine Anschlußstelle 44 im hydraulischen Kreis 10 angeschlossen, wobei die Anschlußstelle 44 zwischen der Meßblende 34 und der Arbeitseinrichtung 12 in den hydraulischen Kreis 10 mündet. Die Hydropumpe P mit dem Betätigungsventil 22 kann gleichfalls an diese Anschlußstelle 44 in den hydraulischen Kreis 10 münden oder gemäß der Darstellung nach der Fig.1 an einer vorgelagerten Stelle zwischen der Anschlußstelle 44 und der Arbeitseinrichtung 12. In den Ausgang 38 des Proportionaldruckminderers 36 ist gemäß der Darstellung nach der Fig.1 eine weitere Blende 46 geschaltet und des weiteren ist die Charakteristik des Proportionaldruckminderers 36 einstellbar, der in seiner in der Fig.1 gezeigten Schaltstellung eine fluidführende Verbindung zwischen dem Ausgang 38 und einem Tankanschluß 48 herstellt und im übrigen in seiner anderen Schaltstellung eine fluidführende Verbindung zwischen Eingang 42 und Ausgang 38 herstellt. Des weiteren nimmt die Druckwaage 26 in ihrer in der Fig.1 gezeigten Schaltstellung eine sperrende Lage ein, bei der der Vorsteuerkreis 40 von einem weiteren Tankanschluß 50 abgesperrt ist. In der anderen Schaltstellung betreffend die Druckwaage 26 wird eine fluidführende Verbindung zwischen dem Vorsteuerkreis 40 und dem weiteren Tankanschluß 50 hergestellt. Des weiteren ist über eine übliche Absperreinheit 52 eine Notablaßfunktion der Lastgabel realisiert.

Bei dem Steuerventil 28 handelt es sich um ein vorsteuerbares Sitzventil 54 mit in Abhängigkeit vom Vorsteuerdruck stetig veränderbarem Öffnungsquerschnitt, das in der Darstellung nach der Fig.1 einmal als Schaltsymbol wiedergegeben ist und einmal mit seinem tatsächlichen Innenaufbau. Die Vorsteuerung erfolgt über einen Kraftübersetzer 56 mit einem Übersetzungskolben 58.

Dieser Kraftübersetzer 56 ist notwendig, um beim Lastabsenken ohne Beladung (Lastdrücke unter Umständen <8 bar) ein vollständiges Öffnen des Steuerventils 28 und damit einen möglichst geringen Durchflußwiderstand zu erreichen. Damit wird der Forderung Rechnung getragen, daß die Lastabsenkfunktion ohne laufende Pumpe funktionieren muß, d.h. die Primärdruckversorgung des Proportionaldruckminderers 36 kann nur mittels Abgriff des Lastdruckes erfolgen. Deshalb kann beim Absenken ohne Beladung der Vorsteuerdruck nie größer als der aktuelle Lastdruck werden. Die Kolbenseite des Kraftübersetzers 58 ist fluidführend an den Vorsteuerkreis 40 angeschlossen und die Stangenseite ist fluidführend mit dem Tank verbunden. Ferner ist der Kraftübersetzungskolben 58 über seine Steuerstange in Wirkverbindung mit den sonstigen Schaltteilen des Sitzventils. Auf diese sonstigen Schaltteile wirkt darüber hinaus entgegen der Wirkrichtung des Kraftübersetzerkolbens 58 eine Druckfeder 60, deren Vorspannung mit Hilfe der Verschlußschraube 62 fest eingestellt ist. Der dahingehende Aufbau für solche vorsteuerbaren Sitzventils 54 ist üblich, so daß an dieser Stelle hierauf nicht näher eingegangen wird. In der in der Figur gezeigten Schaltstellung schließt das vorsteuerbare Sitzventil 54 die Arbeitseinrichtung 12 leckdicht von dem Tankanschluß T ab, und zwar in der Art eines Sitzventils, wohingehend in der anderen Schaltstellung die in Abhängigkeit des Vorsteuerdruckes in ihrer Größe stetig veränderbaren Regelblende 64 die dahingehende Verbindung mit proportional veränderbarer Drosselcharakteristik hergestellt wird.

Die angesprochene Druckwaage 26 im Vorsteuerkreis 40 ist nur für kleine Volumenströme ausgelegt, beispielsweise in der Größenordnung von ca. 1 1/min. Ferner wird der Druckabfall an der Meßblende 34, insbesondere gebildet durch eine Meßdüse, von der Druckwaage 26 überwacht, die beim Erreichen der Regeldruckdifferenz eine Verbindung der Vorsteuerleitung des Sitzventils 54 mit dem Tankanschluß herstellt und somit eine weitere Steigerung des Senkvolumenstromes verhindert. Mittels Veränderung des Meßblendendurchmessers ist der maximale Senkvolumenstrom veränderbar. Des weiteren ist der maximale Öffnungsquerschnitt der Regelblende 64 des Steuerventils 28 sehr groß gewählt im Hinblick auf die Vorsteuerdruckbegrenzung der Druckwaage 26. Insbesondere ist der Öffnungsquerschnitt für die Regelblende 64 des Steuerventils 28 derart ausgelegt, daß bei gleichem Vorsteuerdruck im Vorsteuerkreis 40 der sich einstellende Senkvolumenstrom mit Zunahme der Last oder der Beladung 18 an der Arbeitseinrichtung 12 abnimmt. Ferner münden in den Vorsteuerkreis 40 des Steuerventils 28 sowohl der Ausgang 66 der Druckwaage 26 als auch der bereits genannte Ausgang 38 des Proportionaldruckminderers 36. Ebenso sind die Eingänge 42 des Proportionaldruckminderers 36 und der Steueranschluß 30 als ansteuernder Eingang für die Druckwaage 26 fluidführend miteinander verbunden, und zwar über eine Abzweigstelle 68 im hydraulischen Kreis 10.

Die erfindungsgemäße Vorrichtung nutzt das von dem Proportionaldruckminderer 36 vorgesteuerte Sitzventil 54 mit Regelblende 64 für die im hydraulischen Kreis 10 benötigte Maximal-Volumenstrombegrenzung aus. Die als Meßdüse ausgebildete Meßblende 34 wird auf einen Regeldifferenzdruck von nur 3 bis 4 bar bei Nennvolumenstrom ausgelegt. Der dahingehende Regeldifferenzdruck an der Meßblende 34 wird von der Druckwaage 26 im Vorsteuerkreis 40 des Sitzventils 54 überwacht. Beim Erreichen des vorgebbaren Regeldifferenzdruckes öffnet die Druckwaage 26 in ihre fluiddurchlässige Schaltstellung und begrenzt damit den maximalen Vorsteuerdruck des Sitzventils 54. Der Hub des Sitzventils nimmt dabei eine Regelposition zum Einhalten des Maximal-Volumenstromes ein. Durch die dahingehende Anordnung ist eine Steigerung des Volumenstromes möglich bei Senken ohne Last, so daß es beim Absenken der Lastgabel 16 nicht zu Hemmnissen im Betrieb kommen kann. Bei der dahingehenden Absenkbewegung ist gemäß der Darstellung nach der Fig.1 die Hydropumpe P über das in Sperrstellung geschaltete Betätigungsventil 22 vom hydraulischen Kreis 10 getrennt.

Der maximale Öffnungsquerschnitt des Sitzventils mit seiner Regelblende 64 kann sehr groß gewählt werden, weil durch die Vorsteuerdruckbegrenzung der Druckwaage 26 eine Regelung der Kolbenposition stattfindet. Auch dies führt zu einer weiteren Erhöhung der Senkgeschwindigkeit.

Des weiteren ist die Geometrie des Sitzventils 54 derart ausgelegt, daß mit erhöhtem Lastdruck die Strömungskräfte eine erhebliche Steigerung des Vorsteuerdruckes zum Erreichen des gleichen Hubes erfordern. Dies führt zu dem Ergebnis, daß bei gleichem Vorsteuerdruck der sich einstellende Senkvolumenstrom mit größer werdender Last absinkt. Hierdurch läßt sich eine Systemcharakteristik erreichen, bei der die Bedienperson des Gabelstaplers mit größer werdender Last mehr Verstellweg zum Erreichen der gleichen Senkgeschwindigkeit benötigt. Das dahingehende degressive Verhalten ist für eine sinnfällige Betätigung günstig und dient im übrigen Sicherheitsaspekten. Die sich einstellenden Senkvolumenströme Vₛ bei konstantem Vorsteuerdruck pₛ (Isobaren) lassen sich aus der Fig. 2 ersehen, wobei die in Blickrichtung auf die Fig.2 zuoberst dargestellte, mit einem Pfeil 70 versehene Linie die Maximalbegrenzung durch die Druckwaage 26 wiedergibt.

Die Regelblende 64 des Steuerventils 28 erhält mithin neben ihrer ursprünglichen Funktion als stetig öffnendes Sitzventil die zusätzliche Funktion als Regelblende eines aus Meßblende 34, Druckwaage 26 und eben dieser Regelblende 64 gebildeten Konstantstromregelventils zur Begrenzung der maximalen Senkgeschwindigkeit. Dies hat eine Reduktion der im Hauptvolumenstrom der Senkfunktion befindlichen Funktionsflächen und damit eine Steigerung der Senkgeschwindigkeit ohne Beladung zur Folge.

im Gegensatz zu den bei Konstantstromreglern üblicherweise ausgelegten Regeldruckdifferenzen von > 7 bar, kann der aus Meßblende 34, Druckwaage 26 und Regelblende 64 gebildete Konstantstromregler mit einer Regeldruckdifferenz von nur 3 bis 4 bar eine stabile Senkfahrt gewährleisten. Dies führt zu einem größeren Meßblendendurchmesser, was ebenfalls eine Erhöhung der Senkgeschwindigkeit ohne Beladung zur Folge hat.

Die Ansteuerung des Steuerventils 28 erfolgt mit Hilfe des Kraftübersetzers, der aus Ventilkörper 56 und Kolben 58 im wesentlichen gebildet ist. Damit auch bei abgeschalteter Hydropumpe das Lastabsenken möglich ist (Einsparung von Energie besonders bei batteriebetriebenen Geräten), wird der Primäranschluß des Proportionaldruckminderers aus dem Lastdruck der Hubfunktion versorgt. Der Kraftübersetzer 56 beseitigt dabei die Problematik, daß beim Senken ohne Beladung nur ein extrem geringer Vorsteuerdruck (je nach Hubmastausführung < 7 bar) zum Öffnen des Steuerventils 28 zur Verfügung steht. Erst mit dem Kraftübersetzer 56 ist ein vollständiges Öffnen des Steuerventils unter allen Umständen und damit ein extrem geringer Durchflußwiderstand beim Absenken ohne Last gewährleistet.

im folgenden wird anhand der Fig.3 noch eine abgeänderte Ausführungsform der Steuervorrichtung näher vorgestellt. Dabei werden dieselben Bauteile, wie sie bei der Ausführungsform nach der Fig.1 eingesetzt sind, mit denselben Bezugszeichen bezeichnet und die bisher hierzu getroffenen Ausführungen gelten auch für die geänderte Ausführungsform nach der Fig.3. Des weiteren wird die Ausführungsform nach der Fig.3 nur noch insofern erläutert, als sie sich wesentlich von der Ausführungsform nach der Fig.1 unterscheidet.

Bei der Ausführungsform nach der Fig.3 ist die Meßblende 34 in eine Tankanschlußleitung geschaltet, und zwar zwischen der Anschlußleitung T am Steuerventil 28 und dem Tank T. Des weiteren ist der erste Steueranschluß 30 zwischen Druckwaage 26 und Tankanschluß T des Steuerventils 28 verlaufend angeordnet. Der zweite Steueranschluß 32 ist wie bei der Ausführungsform nach der Fig.1 an die Druckwaage 26 angeschlossen und mündet mit seinem anderen freien Ende in Fluidrichtung gesehen hinter der Meßblende 34 in die Tankanschlußleitung zum Tank T. Die dahingehende Anordnung hat den Vorteil, daß sämtliche Anschlüsse der Druckwaage 26 durch den Ventilsitz 64 leckagefrei von dem Verbraucher 12 entkoppelt sind, so daß als einzig mögliche Leckagestelle nur noch das Proportionaldruckminderventil 36 übrig bleibt, das aber derart dimensioniert werden kann, daß die von diesem Ventil 36 ausgehende Leckage weit unter der geforderten Staplerdichtheit liegt. Die in der Fig.3 dargestellte Anordnung erlaubt mithin einen fast leckagefreien Betrieb bei dennoch sehr gutem Regelverhalten für die Gesamtvorrichtung.

Unter Hydraulik kann man auch den Einsatz pneumatischer Medien verstehen.

Anstelle der weitgehend Viskositätsunabhängigen Meßblende 34 kann auch eine entsprechende Blende oder eine Drossel mit einstellbarem Querschnitt gesetzt werden, die die benötigten Regeldruckdifferenz für die Druckwaage 26 liefert.

Mit der erfindungsgemäßen Vorrichtung ist ein sehr preiswertes, funktionssicheres System erreicht, mit dem definierte Absenkbewegungen bei Arbeitseinrichtungen erreicht sind, wobei das Ansteuerverhalten als stabil bezeichnet werden kann. Ferner ist es möglich, mit größer werdender Last die Senkgeschwindigkeit bei Betätigung der Steuervorrichtung geringer ausfallen zu lassen, was gestiegenen Sicherheitsaspekten Rechnung trägt.

## Patentansprüche

1. Gabelstapler mit einer Steuervorrichtung für eine an einen hydraulischen Kreis (10) angeschlossene Arbeitseinrichtung (12) in Form einer mit einem Arbeitszylinder (14) heb- und senkbaren Lastgabel (16) des Gabelstaplers, mit einer Ventilsteuereinheit, die beim Absenken der Lastgabel (16) auch unter Beladung (18) derselben eine Regelposition einnimmt, bei der ein vorgebbarer Maximal-Volumenstrom im hydraulischen Kreis (10) eingehalten ist, wobei die Ventilsteuereinheit mit einer Druckwaage (26), einer Blende sowie einem Steuerventil (28) versehen ist, **dadurch gekennzeichnet, daß** die Druckwaage (26) in einem Vorsteuerkreis (40) des hydraulischen Kreises (10) angeordnet und die Druckdifferenz der Blende derart überwacht, daß mit Erreichen einer vorgebbaren Regeldruckdifferenz im hydraulischen Kreis (10) die Druckwaage (26) den Vorsteuerdruck für das Steuerventil (28) derart begrenzt, daß dieses eine Regelposition einnimmt zum Einhalten des Maximal-Volumenstromes.

2. Gabelstapler nach Anspruch 1, **dadurch gekennzeichnet, daß** die Druckwaage (26) mit ihren beiden Steueranschlüssen (30,32) vor und hinter der Blende mit vorgebbarem Querschnitt an den hydraulischen Kreis (10) angeschlossen ist, die die Regeldruckdifferenz zum Ansteuern der Druckwaage (26) liefert.

3. Gabelstapler nach Anspruch 2, **dadurch gekennzeichnet, daß** die Blende eine Meßblende (34) ist oder eine Drossel.

4. Gabelstapler nach Anspruch 3, **dadurch gekennzeichnet, daß** die Meßblende (34) in den hydraulischen Kreis (10) zwischen der Arbeitseinrichtung (12) und dem Steuerventil (28) oder daß die Meßblende (34) in eine Tankanschlußleitung zwischen dem Steuerventil (28) und dem Tank (T) geschaltet ist.

5. Gabelstapler nach Anspruch 4, **dadurch gekennzeichnet, daß** das Steuerventil (28) von einem Proportionaldruckminderer (36) ansteuerbar ist, der mit seinem Ausgang (38) an den Vorsteuerkreis (40) des Steuerventils (28) und mit seinem Eingang (42) an eine Anschlußstelle (44) im hydraulischen Kreis (10) angeschlossen ist, die zwischen dem Steuerventil (28) und der Arbeitseinrichtung (12) angeordnet ist.

6. Gabelstapler nach einem der Ansprüche 1 bis 5, **dadurch gekennzeichnet, daß** das Steuerventil (28) ein vorsteuerbares Sitzventil (54) ist, das in der einen Schaltstellung die Arbeitseinrichtung (12) leckdicht von einem Tankanschluß (T) trennt und in der anderen Schaltstellung über eine Regelblende (64) die dahingehende Verbindung herstellt.

7. Gabelstapler nach einem der Ansprüche 1 bis 6, **dadurch gekennzeichnet, daß** die Druckwaage (26) im Vorsteuerkreis (40) nur für kleine Volumenströme ausgelegt ist, insbesondere in der Größenordnung von 11/min.

8. Gabelstapler nach Anspruch 6 oder 7, **dadurch gekennzeichnet, daß** die Meßblende (34) durch eine Meßdüse gebildet ist, deren Druckdifferenz von der Druckwaage (26) überwacht ist.

9. Gabelstapler nach einem der Ansprüche 6 bis 8, **dadurch gekennzeichnet, daß** der maximale Öffnungsquerschnitt der Regelblende (64) des Steuerventils (28) sehr groß wählbar ist, was durch die vom Maximalvolumenstrom veranlaßte Vorsteuerdruckbegrenzung über die Druckwaage (26) ermöglicht ist.

10. Gabelstapler nach Anspruch 9, **dadurch gekennzeichnet, daß** der Öffnungsquerschnitt für die Regelblende (64) des Steuerventils (28) derart ausgelegt ist, daß bei gleichem Vorsteuerdruck der sich einstellende Senkvolumenstrom mit Zunahme der Last an der Arbeitseinrichtung (12) abnimmt.

11. Gabelstapler nach einem der Ansprüche 5 bis 10, **dadurch gekennzeichnet, daß** in dem Vorsteuerkreis (40) des Steuerventils (28) sowohl der Ausgang (66) der Druckwaage (26) als auch der Ausgang (38) des Proportionaldruckminderers (36) münden und daß die Eingänge (30,32) von Druckwaage (26) und Proportionaldruckminderer (36) fluidführend miteinander verbunden sind.

## Claims

1. Forklift truck with a control means for a working means (12) in the form of a load fork (16) of the forklift truck connected to a hydraulic circuit (10), which can be raised and lowered with a working cylinder (14), comprising a valve control unit which takes up a control position during the lowering of the load fork (16) even when the same is equipped with a load (18), in which a pre-determined maximum volume flow is incorporated into the hydraulic circuit (10), whereby the valve control unit is equipped with pressure scales (26) and a throttle as well as a control valve (28), **characterised in that** the pressure scales (26) are located in a pre-control circuit (40) of the hydraulic circuit (10) and monitors the pressure differential of the throttle in such a way that the pressure scales (26) limit the pre-control pressure for the control valve (28) in such a way when a pre-determined control pressure differential in the hydraulic circuit (10) is reached that the same takes up a control position for maintaining the maximum volume flow.

2. Forklift truck according to Claim 1, **characterised in that** the pressure scales (26) are connected to the hydraulic circuit (10) with both control connections (30, 32) prior to and after the throttle with the pre-determined cross-section and supply the control pressure differential for controlling the pressure scales (26).

3. Forklift truck according to Claim 2, **characterised in that** the throttle consists of a measuring throttle (34) or a conventional throttle.

4. Forklift truck according to Claim 3, **characterised in that** the measuring throttle (34) is located in the hydraulic circuit (10) between the working means (12) and the control valve (28), or **in that** the measuring throttle (34) is located in a tank connection line between the control valve (28) and the tank (T).

5. Forklift truck according to Claim 4, **characterised in that** the control valve (28) can be controlled by means of a proportional pressure reducer (36), the same being connected to the pre-control circuit (40) of the control valve (28) with its outlet (38), and to a connection point (44) in the hydraulic circuit (10) with its inlet (42), the same being positioned between the control valve (28) and the working means (12).

6. Forklift truck according to one of the Claims, 1 to 5, **characterised in that** the control valve (28) consists of a pre-controllable seat valve (54) which separates the working means (12) from a tank connection (T) in a leak tight way in one switching position, and creates a relevant connection via a control throttle (64) in the other switching position.

7. Forklift truck according to one of the Claims 1 to 6, **characterised in that** the pressure scales (26) in the pre-control circuit (40) are designed only for small volume flows, in particular in the region of 11/min.

8. Forklift truck according to Claim 6 or 7, **characterised in that** the measuring throttle (34) is formed by a measuring jet, the pressure differential of which is monitored by the pressure scales (26).

9. Forklift truck according to one of the Claims 6 to 8, **characterised in that** the maximum opening cross-section of the control throttle (64) of the control valve (28) can be sized very generously, which is possible by means of the pressure scales (26) with the pre-control pressure limit created by the maximum volume flow.

10. Forklift truck according to Claim 9, **characterised in that** the opening cross-section for the control throttle (64) of the control valve (28) is designed in such a way that the lowering volume flow created at the same pre-control pressure reduces with an increasing load on the working means (12).

11. Forklift truck according to one of the Claims 5 to 10, **characterised in that** the outlet (66) of the pressure scales (26) as well as the outlet (38) of the proportional pressure reducer (36) open out into the pre-control circuit (40) of the control valve (28), and **in that** the inlets (30, 32) of the pressure scales (26) and the proportional pressure reducer (36) are connected with each other in a fluid conveying way.

## Revendications

1. Chariot élévateur à fourche équipé d'un dispositif de commande destiné à un dispositif de travail (12), raccordé à un circuit hydraulique (10), sous forme d'une fourche à charges (16) - du chariot élévateur - que peut soulever et abaisser un vérin de travail (14) et comportant une unité de commande des soupapes qui, quand on abaisse la fourche à charges (16) et aussi quand une charge (18) s'y trouve, prend une position de réglage dans laquelle un débit volumétrique maximal prédéfinissable est conservé dans le circuit hydraulique (10), l'unité de commande des soupapes étant équipée d'une balance de pression (26), d'un diaphragme et d'une soupape de commande (28),
**caractérisé en ce que** la balance de pression (26) est disposée dans un circuit pilote (40) du circuit hydraulique (10) et surveille la différence de pression du diaphragme de telle manière que, quand une différence de pression de réglage prédéfinissable est atteinte dans le circuit pilote (40), la balance de pression (26) limite la pression pilote pour la soupape de commande (28) de telle manière que celle-ci prend une position de réglage afin de conserver le débit volumétrique maximal.

2. Chariot élévateur à fourche selon la revendication 1, **caractérisé en ce que** par ses deux raccords de commande (30, 32) la balance de pression (26) est raccordée au circuit hydraulique (10) par une section transversale prédéfinissable en amont et en aval du diaphragme qui fournit la différence de pression de réglage pour commander la balance de pression (26).

3. Chariot élévateur à fourche selon la revendication 2, **caractérisé en ce que** le diaphragme est un diaphragme de mesure (34) ou un étrangleur.

4. Chariot élévateur à fourche selon la revendication 3, **caractérisé en ce que** le diaphragme de mesure (34) est monté dans le circuit hydraulique (10) entre le dispositif de travail (12) et la soupape de commande (28) ou que le diaphragme de mesure (34) est monté dans une conduite de raccordement au réservoir entre la soupape de commande (28) et le réservoir (T) .

5. Chariot élévateur à fourche selon la revendication 4, **caractérisé en ce que** la soupape de commande (28) peut être commandée par un réducteur de pression proportionnelle (36) dont la sortie (38) est raccordée au circuit pilote (40) de la soupape de commande (28) et dont l'entrée (42) est raccordée à un point de raccordement (44) situé dans le circuit hydraulique (10) entre la soupape de commande (28) et le dispositif de travail (12).

6. Chariot élévateur à fourche selon l'une des revendications 1 à 5, **caractérisé en ce que** la soupape de commande (28) est une soupape à siège (54) pilotable qui sépare de manière étanche aux fuites d'un raccord de réservoir (T) le dispositif de travail (12) dans l'une des positions de commutation et établit la liaison par l'intermédiaire d'un diaphragme de réglage (64) dans l'autre position de commutation.

7. Chariot élévateur à fourche selon l'une des revendications 1 à 6, **caractérisé en ce que** la balance de pression (26) dans le circuit pilote (40) est uniquement conçue pour de petits débits volumétriques, en particulier de l'ordre de grandeur de 1 l/mn.

8. Chariot élévateur à fourche selon la revendication 6 ou 7, **caractérisé en ce que** le diaphragme de mesure (34) est formé par une tuyère de mesure dont la différence de pression est surveillée par la balance de pression (26).

9. Chariot élévateur à fourche selon l'une des revendications 6 à 8, **caractérisé en ce qu'**il est possible de choisir que le diaphragme de réglage (64) de la soupape de commande (28) ait une très grande section transversale maximale d'ouverture, ce qui est possible grâce à la limitation de pression pilote permise par le débit volumétrique maximal par l'intermédiaire de la balance de pression (26).

10. Chariot élévateur à fourche selon la revendication 9, **caractérisé en ce que** la section transversale d'ouverture pour le diaphragme de réglage (64) de la soupape de commande (28) est conçue de telle manière que, quand la pression pilote est identique, le débit volumétrique d'abaissement qui s'établit diminue à mesure que la charge augmente sur le dispositif de travail (12).

11. Chariot élévateur à fourche selon l'une des revendications 5 à 10, **caractérisé en ce que** la sortie (66) de la balance de pression (26) aussi bien que la sortie (38) du réducteur de pression proportionnelle (36) débouchent dans le circuit pilote (40) de la soupape de commande (28) et que les entrées (30, 32) de la balance de pression (26) et du réducteur de pression proportionnelle (36) sont reliées l'une à l'autre de manière à conduire les fluides.
